# EUROPÄISCHE PATENTANMELDUNG

(11) **EP 4 711 324 A1**
(43) Veröffentlichungstag der Anmeldung: **18.03.2026**
(21) Anmeldenummer: 25196393.0
(22) Anmeldetag: 18.08.2025
(51) Int. Cl.: B66F 17/00

(54) **FLURFÖRDERFAHRZEUG**

(30) Priorität: 13.09.2024 AT 5012124 U
(71) Anmelder: Palfinger AG, 5101 Bergheim (AT)
(72) Erfinder: Haslauer, Mario, 5101 Bergheim bei Salzburg (AT)
(74) Vertreter: Torggler & Hofmann Patentanwälte - Innsbruck

(57) **Zusammenfassung**

Flurförderfahrzeug (1), mit wenigstens:
- einem höhenverstellbaren Lastaufnahmemittel (2)
- einem Motor (5)
- drei Rädern (3), von denen wenigstens eines durch den Motor antreibbar ist
- einem Warnsystem (9, 10) zur Abgabe von Warnsignalen für die Umgebung, wobei das Warnsystem (9, 10) automatisch durch Auswahl wenigstens einer vorgegebenen Fahrtrichtung des Flurförderfahrzeug (1) aktivierbar wird
wobei das Flurförderfahrzeug (1) wenigstens zwei Warnsysteme (9, 10) zur Abgabe von Warnsignalen für die Umgebung aufweist, wobei die wenigstens zwei Warnsysteme (9, 10) jeweils automatisch durch Auswahl wenigstens einer vorgegebenen Fahrtrichtung des Flurförderfahrzeug (1) aktivierbar sind, und dass wenigstens eines der wenigstens zwei Warnsysteme (9, 10) zur Abgabe akustischer Warnsignale und wenigstens eines der wenigstens zwei Warnsysteme (9, 10) zur Abgabe visueller Warnsignale ausgebildet ist und dass eine Schaltvorrichtung (8) vorhanden ist, durch welche jeweils eines der wenigstens zwei Warnsysteme (9, 10) selektiv aktiv schaltbar ist.

## Beschreibung

Die Offenbarung betrifft ein Flurförderfahrzeug mit den Merkmalen des Oberbegriffs des Anspruchs 1.

Warnsysteme für solche Flurförderfahrzeuge zur Abgabe von Warnsignalen für die Umgebung, vor allem zum Personenschutz, sind in zwei unterschiedlichen Varianten bekannt, solche, die ein akustisches Warnsignal wie ein Piepen oder ein Rauschen abgeben (vgl. DE 10 2022 133 140 A1) und solche, die ein visuelles Warnsignal wie ein auf den Boden projiziertes Lichtsignal abgeben (vgl. DE 10 201 024 49 A1, DE 10 2006 002 960 A1 und EP 2 700 612 A1).

Beide Lösungen haben Ihre Vor- und Nachteile in unterschiedlichen Umgebungssituationen, wobei das visuelle Warnsignale abgebende Warnsystem besonders entweder in Bereichen mit hoher Lärmbelastung oder in Bereichen bei dem keine Lärmbelastung zugelassen ist, seine Anwendung findet.

Aufgabe ist es, ein Flurförderfahrzeug bereitzustellen, welches in Bezug auf die Warnfunktion die Vorteile beider Warnsysteme verbindet.

Diese Aufgabe wird gelöst durch ein Flurförderfahrzeug mit den Merkmalen des Anspruchs 1.

Ein solches Flurförderfahrzeug weist wenigstens auf:
- ein höhenverstellbares Lastaufnahmemittel
- einen Motor
- drei Räder, von denen wenigstens eines durch den Motor antreibbar ist
- zwei Warnsysteme zur Abgabe von Warnsignalen für die Umgebung, wobei die wenigstens zwei Warnsysteme jeweils automatisch durch Auswahl einer vorgegebenen Fahrtrichtung des Flurförderfahrzeugs aktiviert werden, wenigstens eines der wenigstens zwei Warnsysteme zur Abgabe akustischer Warnsignale und wenigstens eines der wenigstens zwei Warnsysteme zur Abgabe visueller Warnsignale ausgebildet ist
- eine Schaltvorrichtung, durch welche jeweils eines der wenigstens zwei Warnsysteme selektiv aktiv schaltbar ist

Ein solches Flurförderfahrzeug kann durch das Vorhandensein zweier unterschiedlicher Warnsysteme und das selektive Aktivschalten eines der Warnsysteme unterschiedlichen Anwendungsbereichen Rechnung tragen, ohne den Vorteil des jeweils anderen Warnsystems zu verlieren. Dies ist insbesondere bei Staplern, vor allem bei Mitnahmestaplern, besonders vorteilhaft, weil diese in ganz unterschiedlichen Umgebungen zum Einsatz kommen können.

Vorteilhafte Ausführungsformen sind in den abhängigen Ansprüchen definiert.

Bei einer Ausführungsform ist vorgesehen, dass die Schaltvorrichtung als durch einen Bediener, vorzugsweise Fahrer, des Flurförderfahrzeugs betätigbare Schaltvorrichtung (beispielsweise ein manuell zu bedienender Schalter mit zwei Schaltstellungen) ausgebildet ist. So kann der Bediener, vorzugsweise Fahrer, selbst beurteilen, welches der wenigstens zwei Warnsysteme in der aktuellen Situation zum Einsatz gelangen soll.

In einer sehr lauten Umgebung oder in einer ruhigen Umgebung (z. B. in den Nachtstunden) wird der Einsatz des visuelle Warnsignale abgebenden Warnsystems vorteilhaft sein. In jedem Fall kann durch den Bediener, vorzugsweise Fahrer, ebenso das akustische Warnsignale abgebende Warnsystem ausgewählt werden.

Alternativ oder zusätzlich könnte die Schaltvorrichtung dazu ausgebildet sein, das selektive Aktivschalten automatisch vorzunehmen oder zumindest einen Auswahlvorschlag für den Bediener, vorzugsweise Fahrer, anzuzeigen, z. B. in Abhängigkeit von der Umgebungssituation. Es könnte beispielsweise die Helligkeit detektiert werden (z. B. durch einen Dämmerungssensor) und/oder das Vorhandensein von Umgebungslärm über einer vorgegebenen Lautstärke detektiert werden und/oder eine bestimmte Uhrzeit detektiert werden, z. B. während einer vorgegebenen Zeitspanne in der Nacht, und von der Schaltvorrichtung automatisch das visuelle Warnsignale abgebende Warnsystem selektiert und aktiv geschalten werden oder zumindest dem Bediener, vorzugsweise Fahrer, ein Vorschlag zur Selektion dieses Warnsystems angezeigt werden. Es kann vorgesehen sein, dass der Bediener, vorzugsweise Fahrer, im Falle einer automatischen Selektion ein Vetorecht hat.

Bei einer Ausführungsform ist vorgesehen, dass wenigstens eine Fahrtrichtung der wenigstens einen vorgegebenen Fahrtrichtung, bei welcher die wenigstens zwei Warnsysteme jeweils automatisch aktiviert werden, eine Rückfahrrichtung ist.

Die Räder können den Untergrund entweder unmittelbar oder über eine Fahrraupe kontaktieren.

Ist eines der wenigstens zwei Warnsystems selektiert, kann die automatische Aktivierung so wie im Stand der Technik erfolgen, z. B. durch einen Druckschalter, welcher mit der Bordspannung des Flurförderfahrzeugs versorgt wird und durch Betätigung des Richtungspedals betätigt wird, sodass die elektrische Spannung dem selektierten Warnsystem durchgeschaltet wird. In anderen vorteilhaften Ausführung kann das Richtungspedal durch eine andere Betätigung, beispielsweise einen Taster realisiert sein.

Ein visuelles Signal kann beispielsweise ein auf den Untergrund projiziertes Bild umfassen.

Eine Ausführungsform wird anhand der Figuren diskutiert.
Figur 1 zeigt ein Flurförderfahrzeug in Form eines Mitnahmestaplers in perspektivischer Ansicht.
Figur 2 zeigt eine schematische Darstellung zur Figur 1.

Das in Figur 1 dargestellte und als Mitnahmestapler 7 ausgebildete Flurförderfahrzeug 1 weist in bekannter Weise auf:
- ein anhebbares und absenkbares Lastaufnahmemittel 2
- wenigstens drei Räder 3, mit welchen der Mitnahmestapler 1 auf einem Untergrund verfahrbar ist, wobei von den wenigstens drei Rädern 3 wenigstens ein Rad 3 motorisch antreibbar ist und beispielhaft wenigstens zwei Räder 3 an jeweils einem ein- und ausfahrbaren Teleskoparm 4 angeordnet sind
- einen Motor 5 zum Antreiben des wenigstens einen antreibbaren Rads 3
- einer Motorsteuerung 6 zum Ansteuern des Motors 5 unter Berücksichtigung der Bedienbefehle eines Fahrers des Mitnahmestaplers

Wie in Figur 2 gezeigt, weist das Flurförderfahrzeug 1 wenigstens zwei Warnsysteme 9, 10 zur Abgabe von Warnsignalen für die Umgebung auf, wobei die wenigstens zwei Warnsysteme 9, 10 jeweils automatisch durch Auswahl wenigstens einer vorgegebenen Fahrtrichtung des Flurförderfahrzeug 1 aktivierbar sind. Eine Fahrtrichtung ist mittels eines Fahrtrichtungsauswahlschalters 13 durch einen Fahrer auswählbar.

Wenigstens eines der wenigstens zwei Warnsysteme 9, 10 ist zur Abgabe akustischer Warnsignale ausgebildet. Ein anderes der wenigstens zwei Warnsysteme 9, 10 ist zur Abgabe visueller Warnsignale ausgebildet.

Es ist eine Schaltvorrichtung 8 (hier beispielhaft in der Motorsteuerung 6 implementiert) vorhanden, durch welche jeweils eines der wenigstens zwei Warnsysteme 9, 10 selektiv aktiv schaltbar ist. Dies kann durch einen vom Fahrer zu bedienenden Schalter 12 und/oder automatisch in Abhängigkeit der Signale einer Messvorrichtung 11 zum automatischen Bestimmen von Umgebungsbedingungen und/oder einer Uhrzeit erfolgen.

### Bezugszeichen:

- 1: Flurförderfahrzeug
- 2: Lastaufnahmemittel, zum Beispiel Gabel
- 3: Rad
- 4: Teleskoparm
- 5: Motor
- 6: Motorsteuerung
- 7: Mitnahmestapler
- 8: Schaltvorrichtung
- 9: Warnsystem zur Abgabe akustischer Warnsignale
- 10: Warnsystem zur Abgabe visueller Warnsignale
- 11: Messvorrichtung zum automatischen Bestimmen von Umgebungsbedingungen und/oder einer Uhrzeit
- 12: Schalter
- 13: Fahrtrichtungsauswahlschalter

## Patentansprüche

1. Flurförderfahrzeug (1), mit wenigstens:
- einem höhenverstellbaren Lastaufnahmemittel (2)
- einem Motor (5)
- drei Rädern (3), von denen wenigstens eines durch den Motor antreibbar ist
- einem Warnsystem (9, 10) zur Abgabe von Warnsignalen für die Umgebung, wobei das Warnsystem (9, 10) automatisch durch Auswahl wenigstens einer vorgegebenen Fahrtrichtung des Flurförderfahrzeug (1) aktivierbar wird
**dadurch gekennzeichnet, dass** das Flurförderfahrzeug (1) wenigstens zwei Warnsysteme (9, 10) zur Abgabe von Warnsignalen für die Umgebung aufweist, wobei die wenigstens zwei Warnsysteme (9, 10) jeweils automatisch durch Auswahl wenigstens einer vorgegebenen Fahrtrichtung des Flurförderfahrzeug (1) aktivierbar sind, und dass wenigstens eines der wenigstens zwei Warnsysteme (9, 10) zur Abgabe akustischer Warnsignale und wenigstens eines der wenigstens zwei Warnsysteme (9, 10) zur Abgabe visueller Warnsignale ausgebildet ist und dass eine Schaltvorrichtung (8) vorhanden ist, durch welche jeweils eines der wenigstens zwei Warnsysteme (9, 10) selektiv aktiv schaltbar ist.

2. Flurförderfahrzeug nach dem vorangehenden Anspruch, wobei die Schaltvorrichtung (8) als durch einen Bediener, vorzugsweise Fahrer, des Flurförderfahrzeugs (1) betätigbare Schaltvorrichtung (8) ausgebildet ist.

3. Flurförderfahrzeug nach Anspruch 1, wobei die Schaltvorrichtung (8) dazu ausgebildet ist, das selektive Aktivschalten automatisch vorzunehmen oder zumindest einen Auswahlvorschlag für den Bediener, vorzugsweise Fahrer, anzuzeigen, wobei besonders bevorzugt ist, dass der Bediener ein Vetorecht hat.

4. Flurförderfahrzeug nach wenigstens einem der vorangehenden Ansprüche, wobei wenigstens eine Fahrtrichtung der wenigstens einen vorgegebenen Fahrtrichtung, bei welcher die wenigstens zwei Warnsysteme (9, 10) jeweils automatisch aktiviert werden, eine Rückfahrrichtung ist.

5. Flurförderfahrzeug nach wenigstens einem der vorangehenden Ansprüche, wobei das mindestens eine vorausgewählte Warnsystem (9, 10) durch Betätigung der Schaltvorrichtung (8) in das wenigstens eine andere Warnsystem (9, 10) wechselt.

6. Flurförderfahrzeug nach wenigstens einem der vorangehenden Ansprüche, wobei das Flurförderfahrzeug (1) als Stapler, vorzugsweise als Mitnahmestapler (7), ausgebildet ist.
